# EUROPÄISCHE PATENTSCHRIFT

(11) **EP 0 187 907 B1**
(45) Veröffentlichungstag und Bekanntmachung des Hinweises auf die Patenterteilung: **16.12.1992**
(21) Anmeldenummer: 85113856.0
(22) Anmeldetag: 31.10.1985
(51) Int. Cl.: G07F 17/34

(54) **Münzspielautomat mit einer Anzeigevorrichtung**
Slot machine with display device
Appareil à sous avec dispositif indicateur

(30) Priorität: 14.01.1985 DE 3500946
(43) Veröffentlichungstag der Anmeldung: 23.07.1986
(73) Patentinhaber: Gauselmann, Paul, D-32326 Espelkamp (DE)
(72) Erfinder: Gauselmann, Paul, D-32326 Espelkamp (DE)

(56) Entgegenhaltungen:
- AT-B- 363 705
- AT-B- 364 988
- DE-A- 2 911 643
- DE-A- 3 021 731
- DE-A- 3 229 673
- GB-A- 294 329

## Beschreibung

Die Erfindung betrifft einen Münzspielautomaten mit wenigstens einer Anzeigevorrichtung, bei der ein elektromechanisches Antriebsorgan Symbolträger hinter einem vom Spieler einsehbaren Fenster in zyklischer Wiederholung bewegt, um bei zufallsgesteuertem Anhalten wenigstens ein Symbol als Spielergebnis anzuzeigen, das ggf. in Kombination mit anderen Symbolen ein Spielergebnis darstellt.

Ein Münzspielautomat der genannten Art ist aus der DE-A1-29 11 643 bekannt. Die Anzeigevorrichtung enthält symboltragende Umlaufkörper in Walzen- oder Scheibenform. Da für den Einbau der Anzeigevorrichtung ein nur begrenzter Raum zur Verfügung steht, kann auf dem Umfang bzw. auf der Vorderseite der Umlaufkörper nur eine begrenzte Anzahl von Symbolen dargestellt werden, weil zum Ablesen eine Mindestgröße der Symbole einzuhalten ist.

Ferner ist aus der DE-A1-30 21 731 eine Anzeigevorrichtung für einen Münzspielautomaten bekannt, bei der Symbole auf flexiblen umlaufenden Streifen aufgedruckt sind. Der Nachteil dieser Anzeigevorrichtung besteht darin, daß die Streifen schnell verschleißen und brechen.

Weiterhin ist aus der GB-A-294 329 eine Spiel- und Anzeigevorrichtung bekannt, die aus einem Klapptafel-Karussell besteht, deren Klapptafeln die Symbolträger sind. Die Klapptafeln sind auf einer mit Hand verdrehbaren Nabe verschwenkbar gelagert, um beim Passieren einer Anschlagfeder von einer Vorderseiten-Anzeigelage in eine Rückseiten-Anzeigelage umzuklappen. Diese bekannte Anzeigevorrichtung ist so konstruiert, daß sie in ihrer Betriebslage die in Anzeigelage befindlichen Klapptafeln jeweils eine definierte Stellung einnehmen läßt. Zur Änderung der Anzeige muß außer der zum Weiterschalten erforderlichen Kraft auch noch die Schwerkraft der Klapptafeln derart wirksam werden, daß letztere an einem Schwerpunkt angreift, der vor der Klapptafelschwenkachse liegt. Hierzu ist eine konstruktiv vorgegebene Betriebslage genau einzuhalten.

Der Erfindung liegt die Aufgabe zugrunde, einen Münzspielautomaten der eingangs genannten Art anzugeben, dessen Anzeigevorrichtung einerseits bei kleinem Bauvolumen eine große Anzahl von Symbolen gut ablesbar anzeigt und andererseits sowohl in senkrechter als auch in waagerechter Betriebslage sicher arbeitet.

Die Aufgabe wird dadurch gelöst, daß die Anzeigevorrichtung ein Klapptafel-Karussell aufweist, dessen Klapptafeln die Symbolträger sind, die auf einer vom Antriebsorgan in nur in eine Richtung drehbare Nabe schwenkbar gelagert sind, um jeweils beim Passieren einer Nase von einer Vorderseiten-Anzeigelage in eine Rückseiten-Anzeigelage umzuklappen, daß die Nase mit einem Loch versehen ist, durch das ein von einer Düse ausgehender Luftstrom auf die umklappende Klapptafel gerichtet ist, und daß ein Montageblock zur Aufnahme aller Organe der Anzeigevorrichtung vorgesehen ist.

Vorteilhafte Ausgestaltungen des erfindungsgemäßen Münzspielautomaten sind den Unteransprüchen zu entnehmen.

Die Erfindung ist nachstehend anhand eines in der beiliegenden Zeichnung dargestellten Ausführungsbeispiels näher erläutert. Es zeigen:
- Fig. 1: Seitenansicht einer Anzeigevorrichtung nach der Erfindung,
- Fig. 2: Vorderansicht der Anzeigevorrichtung gemäß Fig. 1 in schnittbildlicher Darstellung,
- Fig. 3: perspektivische Ansicht eines ersten Aufnahmerahmens zur Aufnahme mehrerer Anzeigevorrichtungen gemäß Fig. 1,
- Fig. 4: perspektivische Ansicht eines zweiten Aufnahmerahmens zur Aufnahme mehrerer Anzeigevorrichtungen gemäß Fig. 1 und
- Fig. 5: Tischspielautomat mit horizontaler Anzeigelage der Anzeigevorrichtungen gemäß Fig. 1 und Fig. 3.

Für die in den Fig. 1 und 2 dargestellte und insgesamt mit **1** bezeichnete Anzeigevorrichtung ist ein Montageblock **2** als einstückiges Spritzgußteil aus Kunststoff gefertigt, das auch links in Fig. 3 perspektivisch zu erkennen ist. Der Montageblock **2** tritt mit seinen einzelnen Ausformungen und den Teilen, die er trägt, im wesentlichen nicht über einen vorn schräg abgeschnittenen Quader hinaus, so daß mehrere Anzeigevorrichtungen **1** ohne Zwischenraum aneinanderreihbar sind.

Der Montageblock **2** ist auf seiner linken Seite umlaufend als Band **3** ausgeformt, das an fünf Flächen des abgeschnittenen Quaders grenzt. In der vom Band **3** umschlossenen Fläche (Fig. 1) sind zu verschiedenen Ebenen, die parallel zur linken Blockseitenfläche **4** verlaufen, zum Teil durchbrochene Wände vorgesehen, die der Befestigung von Bauteilen, der mechanischen Versteifung und dem Schutz vor Staub- und Lichteinfall dienen. Die Wände sind durch senkrecht auf ihnen stehende Stege fächerbildend getrennt.

Der Montageblock **2** ist zu seiner rechten Seite hin als Magazinwandung **5** ausgeformt, die senkrecht aus den Wänden hervortritt und deren kreisförmiger Querschnittsverlauf aus Fig. 1 ersichtlich ist. Hinten angeformte erhabene Sicken **6** versteifen die Magazinwandung **5**, die nach vorn hin an ihrem einen Ende (oben in Fig. 1) in eine Nase **7** übergeht und an ihrem anderen (unteren) Ende über eine Rampe **8** in einer Versteifungsschwelle **9** vorn ausläuft, deren Vorderkante **10** mit der Nasenkante **11** und dem Band **3** in einer Ebene, der Frontebene, liegt (Fig. 1 bis 3). Die Nase **7**, die Rampe **8** und die Versteifungsschwelle **9** sind in material- und gewichtssparender Weise als Hohlkörper geformt.

Die Nase **7** ist mit einem Nasenloch **12** versehen, und hinter der Vorderkante **10** ist in der Mitte ein quaderförmiger Raum **13** zur Aufnahme eines noch zu beschreibenden Zwischenstückes **14**, das durch eine Federklinke **15** lösbar mit dem Montageblock **2** verbunden ist.

Das linksseitig umlaufende Band **3** ist unten als Kufe **16** ausgebildet. Angemerkt sei, daß sich die Lagebezeichnungen "unten'' und "oben'' lediglich auf die Darstellung der Zeichnung, nicht jedoch auf die Gebrauchslage des Montageblocks **2** bzw. der Anzeigevorrichtung **1** beziehen. Eine zweite Kufe **16'** von gleicher Breite wie die erste erstreckt sich rechts unter der Versteifungsschwelle **9**, der Rampe **8** und unter der Magazinwandung **5**. Sie läuft parallel zur ersten und ist durch Stege **17** mit den vorgenannten Ausformungen **9**, **8** und **5** sowie mit der Vorderkante **10** verbunden. Damit ist zwischen den Kufen **16** und **16'** eine Führungsnut **18** gebildet, die vorn trichterförmig aufgeweitet ist. In der Führungsnut **18** erstreckt sich nach hinten eine Federraste **19**, die in einem Betätigungshebel **20** ausläuft.

Aus der Vorderkante **10** der Versteifungsschwelle **9** tritt ein kleiner Positionierkeil **21** hervor, der über der Führungsnut **18** im Bereich der trichterförmigen Aufweitung angeordnet ist.

Von der linken Seite des Montageblocks **2** sind ein Stufenzahnrad **22** mit zwei unterschiedlichen Zahnkränzen und eine Justierlagerscheibe **23** in die eingangs genannten Fächer gelegt, und eine Lagerplatte **24** ist draufgesteckt, wobei eine erste Lagerachse **25** das Zahnrad **22** durchdringt und ein Lagerloch **26** die Justierlagerscheibe **23** an einer Führungsscheibe **27** zentriert. Die Lagerplatte **24** bedeckt zwar nur einen Teil der vom Band **3** umschlossenen Fläche, ragt aber an allen vier Seiten bis an das Band **3** heran, so daß sie zwangsweise nur richtig positioniert montierbar ist. Zu ihrer Befestigung dienen Schrauben. Auf den nicht von der Lagerplatte **24** bedeckten Teil der vom Band **3** umgrenzten Fläche ist eine Steuerplatine geschraubt.

Von der rechten Seite des Montageblocks **2** ist ein Schrittmotor **28** auf der Justierlagerscheibe **23** befestigt, dessen Welle ein Ritzel trägt, welches mit dem größeren Zahnkranz des Stufenzahnrades **22** kämmt. Erregungsstränge des Schrittmotors sind mit einer Vierfachleitung herausgeführt, die in einem Stecker mündet. Der Stecker ist in einen Gegenstecker der Platine gesteckt, die eine Ansteuerlogik mit Treiberschaltung trägt. Die Platine trägt eine weitere Steckleiste, über die Betriebsstrom und Fortschaltimpulse empfangen und Positionierimpulse einer ebenfalls auf der Platine befindlichen Lichtschranke in Form eines Gabelkopplers **29** zurückgesandt werden.

Eine zweite, ebenfalls fest mit der Lagerplatte **24** verbundene Lagerachse **30**, zu der die Magazinwandung **5** konzentrisch verläuft, dient der Aufnahme eines Klapptafelkarussels **31**. Das Klapptafelkarussel **31** besteht aus einem Nabenteil **32**, der zwei gleiche, durch eine Hülse **33** miteinander verbundene Lochkranzscheiben **34** aufweist. Jeder Lochkranz **34** hat **60** Löcher, die gleichmäßig auf den Umfang des Lochkranzes **34** verteilt sind. Zwei sich auf einer Parallelen zur Drehachse auf den beiden Lochkränzen **34** gegenüberstehende Löcher bilden ein Lochpaar, das eine Klapptafel **35** an Lagerzapfen trägt, so daß das Karussel 60 Klapptafeln hat. An die linke Lochkranzscheibe **34** schließt sich ein Kreishohlzylinder an, der einen Zahnkranz und an seinem hinteren Ende eine Markierung trägt. Das Klapptafelkarussel **31** ist von rechts auf die zweite Lagerachse **30** gesteckt, so daß einerseits letzterer Zahnkranz mit dem kleineren Zahnkranz des Stufenzahnrades **22** kämmt und andererseits das Ende des Kreishohlzylinders der Markierung zwischen die Gabel des Gabelkopplers **29** eindringt, um bei Bewegung des Klapptafelkarussels **31** den Lichtstrom der Lichtschranke zur Bildung der Positionierimpulse zu steuern.

Das Klapptafelkarussel **31** der Anzeigevorrichtung **1**, die hinter einem vom Spieler einsehbaren Fenster eines Münzspielautomaten angeordnet ist, wird zum Spielbeginn in Drehung versetzt, die nur in der in Fig. 1 durch einen Pfeil **36** gekennzeichneten Richtung links herum erfolgt. Dabei werden die Außenkanten der Klapptafeln **35**, die an der Magezinwandung **5** anliegen, bei gleichbleibender Winkelgeschwindigkeit mit einer durch den Radius der Magazinwandung **5** bestimmten gleichbleibenden Traktionsgeschwindigkeit entlanggezogen. Die Klapptafeln **35**, die am Nasenrücken **37** der Nase **7** entlanggezogen werden, erfahren aufgrund verringerten Radius eine Verlangsamung ihrer Traktionsgeschwindigkeit, und es kommt zu einem Stau der Klapptafeln **35**, bei dem letztere aufgrund ihrer Elastizität leicht gebogen werden.

Beim Passieren der Nasenspitze **38** verschwindet die Rückhaltekraft der Nase **7**, und die Klapptafel **35** erfährt einen Drall, der sie aus ihrer Vorderseiten-Anzeigelage in ihre Rückseiten-Anzeigelage umschwenken läßt.

Die Rückseiten-Anzeigelage ist aufgrund der Schwerkraft stabil, wobei sowohl die aufrechte Betriebslage gemäß den Figuren 1 - 4 als auch die waagerechte Betriebslage gemäß Fig. 5 möglich ist.

Das Umschwenken der Klapptafeln **35**, das mit dem Umblättern der Seiten eines Buches vergleichbar ist, wird durch einen Luftstrom aus dem Nasenloch unterstützt. Dieser Unterstützung bedarf es insbesondere bei Verwendung einer Lüfterkühlung im Münzspielautomaten **1** und um die Betriebslage frei wählen zu können; der Luftstrom stabilisiert die Rückseiten-Anzeigelage. Die Luft gelangt aus einer Kompressoreinrichtung über einen Schlauch in eine Schlauchtülle des Zwischenstücks **14**, das im Bereich des Nasenlochs **12** als Düse ausgebildet ist.

Die umgeschwenkten Klapptafeln **35** stauen sich zunächst erneut vor der Rampe **8**, bei der eine Bewegungsumkehr erfolgt. Im Umkehrpunkt steht die Klapptafel **35** radial vom Nabenteil **32** ab.

Das Klapptafelkarussel **31** wird durch zufallsgesteuertes Anhalten des Schrittmotors **28** stillgesetzt, um dem Spieler auf zwei Klapptafeln **35**, eine in Vorderseiten- und die andere in Rückseiten-Anzeigelage, ein oder zwei Symbole anzuzeigen, je nachdem, ob das Klapptafelpaar mit Halb- oder Vollsymbolen bedruckt ist. Das Klapptafelpaar zeigt ein Teilergebnis des Spiels an, das in Kombination mit auf weiteren Klapptafelpaaren angezeigten Symbolen ein Gesamtspielergebnis darstellt.

Der Schrittmotor **28** kann auf seiner Justierlagerscheibe **23** um seine Drehachse verdreht werden, so daß die Phasenlage zwischen Fortschaltimpuls und Umklappen einstellbar ist. Die Justierlagerscheibe **23** ist zwischen der Lagerplatte **24** und der Fächerwand eingeklemmt, so daß eine Reibkraft geweckt wird, die von den Schrauben, mit denen die Lagerplatte **24** am Montageblock **2** gehalten ist, einstellbar ist.

Angemerkt sei, daß anstelle des Schrittmotors **28** auch ein Hubmagnet verwendbar ist, dessen Anker auf ein Zahnrichtgesperre wirkt.

Die Fig. 3 und 4 zeigen mehrere in unterschiedlichen Aufnahmegestellen **39** neben- und übereinander angeordnete Anzeigevorrichtungen **1**. In Fig. 3 ist ein in eine Bodenwand **40** gestanzter Führungssteg **41** erkennbar, der beim Einschieben der Anzeigevorrichtung **1** in der Führungsnut **18** sitzt. In die schräg verlaufende Vorderwand **42** des aus Blech gefertigten Aufnahmegestells **39** ist ein Schlitz **43** gestanzt, der die Anzeigevorrichtung **1** an ihrem Positionierkeil **21** in ihrer Seiten- und Höhenlage bestimmt. Die Bodenwand **40** trägt auch einen Haltewinkel **44**, der die Anzeigevorrichtung **1** an ihrer Federraste **19** entriegelbar hält.

Fig. 5 zeigt einen Tischspielautomaten **45** mit zwei gegenüberliegenden Spielstellen, bei dem zwei der in Fig. 3 dargestellten Aufnahmegestelle **43** verwendet sind. Die Fenster **46** sind gewölbte Scheiben, die einerseits den erforderlichen Raum zum Umschwenken der Klapptafeln **35** umschließen und andererseits den Luftstrom beim Umklappen strömungsgünstig führen.

## Patentansprüche

1. Münzspielautomat mit wenigstens einer Anzeigevorrichtung (1), bei der ein elektromechanisches Antriebsorgan (28) Symbolträger (35) hinter einem vom Spieler einsehbaren Fenster in zyklischer Wiederholung bewegt, um bei zufallsgesteuertem Anhalten wenigstens ein Symbol als Spielteilergebnis anzuzeigen, das ggf. in Kombination mit anderen Symbolen ein Spielergebnis darstellt,
**dadurch gekennzeichnet,**
daß die Anzeigevorrichtung (1) ein Klapptafel-Karussell (31) aufweist, dessen Klapptafeln (35) die Symbolträger sind, die auf einer vom Antriebsorgan (28) in nur einer Richtung drehbaren Nabe (32) schwenkbar gelagert sind, um jeweils beim Passieren einer Nase (7) von einer Vorderseiten-Anzeigelage in eine Rückseiten-Anzeigelage umzuklappen, daß die Nase (7) mit einem Loch (12) versehen ist, durch das ein von einer Düse ausgehender Luftstrom auf die umklappende Klapptafel gerichtet ist, und daß ein Montageblock (2) zur Aufnahme aller Organe (3 bis 35, 37 bis 38) der Anzeigevorrichtung (1) vorgesehen ist.

2. Münzspielautomat nach Anspruch 1,
dadurch gekennzeichnet, daß die Nabe (32) aus zwei durch eine Hülse (33) fest miteinander verbundenen Lochkranzscheiben (34) gebildet ist, und daß die Klapptafel (35) Lagerzapfen, die in einem Lochpaar gelagert sind, dessen Löcher der beiden Lochkränze sich auf einer Parallelen zur Drehachse gegenüberstehen.

3. Münzspielautomat nach einem der vorstehenden Ansprüche,
gekennzeichnet durch einen an die Nabe (32) angeformten Kreishohlzylinder, der einen Antriebs-Zahnkranz und an seinem von der Nahe (32) abgewandten Ende ein Markiermittel trägt, und daß das Ende des Kreishohlzylinders in der Gabel eines positionierimpulserzeugenden Gabelkopplers (29) läuft.

4. Münzspielautomat nach Anspruch 2,
dadurch gekennzeichnet, daß die Nabe (32) als einstückiges Spritzgußteil gefertigt ist.

5. Münzspielautomat nach einem der vorstehenden Ansprüche,
gekennzeichnet durch eine Magazinwandung (5), die die nicht in Anzeigelage befindlichen Klapptafeln (35) konzentrisch zur Karussel-Drehachse umschließt.

6. Münzspielautomat nach Anspruch 5,
dadurch gekennzeichnet, daß der Radius der Magazinwandung (5) größer als der Nabenradius und kleiner als die Summe aus Nabenradius und radialer Kantenlänge der Klapptafel ist.

7. Münzspielautomat nach einem der vorstehenden Ansprüche,
dadurch gekennzeichnet, daß die Magazinwandung (5) im Kantenbereich, wo sich die Klapptafel (35) in ihrer Vorderseiten-Anzeigelage befindet, als die Nase (7) und im Kantenbereich, wo sich die Klapptafel (35) in ihrer Rückseiten-Anzeigelage befindet, als Rampe (8) ausgeformt ist, wobei die Rampe (8) längs ihres Verlaufs in Drehrichtung ihren Abstand zur Nabe verringert.

8. Münzspielautomat nach einem der vorstehenden Ansprüche,
dadurch gekennzeichnet, daß das Antriebsorgan (28) schrittweise fortschaltbar ist, und daß die Anzahl von Schritten für aufeinanderfolgendes Umklappen eine konstante ganze Zahl ist.

9. Münzspielautomat nach Anspruch 9,
gekennzeichnet durch eine Justierlagerscheibe (23), die das Antriebsorgan (28) um seine Drehachse drehbar lagert.

10. Münzspielautomat nach Anspruch 10,
dadurch gekennzeichnet, daß das Antriebsorgan (28) ein Schrittmotor ist.

11. Münzspielautomat nach Anspruch 10,
dadurch gekennzeichnet, daß das Antriebsorgan (28) ein Hubmagnet ist, dessen Anker auf ein Zahnrichtgesperre wirkt.

12. Münzspielautomat nach einem der vorstehenden Ansprüche,
dadurch gekennzeichnet, daß der Montageblock (2) mit allen seinen Ausformungen und Teilen, die er trägt, nicht über einen vorn schräg abgeschnittenen Quader hinausragt, und daß mehrere Anzeigevorrichtungen (1) neben - und/oder übereinander angereiht sind.

13. Münzspielautomat nach Anspruch 12,
dadurch gekennzeichnet, daß der Montageblock (2) als einstückiges Spritzgußteil erstellt ist.

14. Münzspielautomat nach Anspruch 13,
gekennzeichnet durch eine mit dem Montageblock (2) verschraubte, seitenwandungsbildende Platine, die den Gabelkoppler (29), elektronische Steuerbausteine und wenigstens eine Steckerleiste trägt.

15. Münzspielautomat nach einem der vorstehenden Ansprüche,
gekennzeichnet durch eine mit dem Montageblock (2) verschraubte, seitenwandungsbildende Lagerplatte (24) für das Antriebsorgan (28) und die Nabe (32) des Klapptafelkarussells (31).

16. Münzspielautomat nach Anspruch 14 und 15,
dadurch gekennzeichnet, daß die Platine und die Lagerplatte (24) zusammen eine Seitenwand (4) ausfüllen.

17. Münzspielautomat nach einem der Ansprüche 12 bis 16,
dadurch gekennzeichnet, daß der Montageblock (2) mit Führungsmitteln (16,16', 18;21) und einer Federklinke (15) versehen ist, und daß ein Aufnahmegestell (39) vorgesehen ist, das für jede aufzunehmende Anzeigevorrichtung (1) zweite Führungsmittel (41;43), die zu den ersten passen, und einen Haltewinkel (44) aufweist, der die Anzeigevorrichtung (1) lösbar im Aufnahmegestell (39) hält.

## Claims

1. Coin-operated games machine with at least one display device (1), in which an electromechanical drive member (28) moves symbol carriers (35) behind a window into which the player can see in cyclic repetition in order to display at least one symbol as the result of part of a game, when the machine stops under random control, and this symbol in conjunction with other symbols may represent the result of the game, characterised in that the display apparatus (1) comprises a revolving arrangement (31) of flap panels which is known per se, the flap panels (35) of which are the symbol carriers, which are pivotally mounted on a hub (32) which is rotatable in only one direction by the drive member (28) in order to flap over from a front display position to a reverse display position on passing a lug (7), and an assembly block (2) is provided for receiving all the members (3 to 35, 37 to 38) of the display apparatus (1), and that the lug (7) is provided with a hole (12) through whitch a current of air emerging from a jet is directed onto the pivoting flap panel (35).

2. Coin-operated games machine as claimed in claim 1, characterised in that the hub (32) is formed by two discs (34) provided with a ring of perforations, these discs being fixedly connected to each other by means of a sleeve (33), and the flap panels (35) comprise bearing pins mounted in a pair of holes, the holes ot the two rings of perforations being located opposite each other on a line parallel to the rotation axis.

3. Coin-operated games machine as claimed in one of the preceding claims, characterised by a circular hollow cylinder formed on the hub (32), which carries a driving toothed rim and, at its end remote form the hub (32), a marker, and the end of the circular hollow cylinder runs in the fork of a positioning pulse-generating fork coupler (29).

4. Coin-operated games as claimed in claim 2, characterised in that the hub (32) is produced as an integral injection-moulded component.

5. Coin-operated games machine as claimed in one of the preceding claims, characterised by a magazine wall (5) which surrounds the flap panels (35) which are not in the displaying position, concentrically with regard to the rotation axis of the revolving arrangement.

6. Coin-operated games machine as claimed in claim 5, characterised in that the radius of the magazine wall (5) is larger than the radius of the hub and smaller than the sum of the hub radius and the radial length of the edges of the flap panels.

7. Coin-operated games machine as claimed in one of the preceding claims, characterised in that the magazine wall (5) is formed as the lug (7) in the edge area where the flap panel (35) is in its front displaying position and as a ramp (8) in the edge area where the flap panel (35) is in its reverse display position, the ramp (8) reducing its spacing from the hub progressively in the direction of rotation.

8. Coin-operated games machine as claimed in one of the preceding claims, characterised in that the drive member (28) can be advanced stepwise and in that the number of steps for successive flapping over is a constant whole number.

9. Coin-operated games machine as claimed in claim 8, characterised by an adjusting bearing disc (23) which rotatably mounts the drive member (28) about its rotation axis.

10. Coin-operated games machine as claimed in claim 9, characterised in that the drive member (28) is a stepping motor.

11. Coin-operated games machine as claimed in claim 9, characterised in that the drive member (28) is a lifting magnet the armature of which acts on a toothed directional locking mechanismus.

12. Coin-operated games machine as claimed in one of the preceding claims, characterised in that the assembly block (2) with all its components and the parts which it carries does not project beyond a block which is cut off diagonally at the front, and in that a plurality of display apparatus (1) are arranged beside and/or above one another.

13. Coin-operated games machine as claimed in claim 11, characterised in that the assembly block (2) is produced as an integral injection-moulded component.

14. Coin-operated games machine as claimed in claim 12, characterised by a plate screwed to the assembly block (2) and forming the side wall, this plate carrying the fork coupler (29), electronic control components and at least one plug board.

15. Coin-operated games machine as claimed in one of the preceding claims, characterised by a bearing plate (24) for the drive member (28) and the hub (32) of the revolving arrangement (31) of flap panels, this bearing plate being screwed to the assembly block (2) and forming the side wall.

16. Coin-operated games machine as claimed in claims 14 and 15, characterised in that the plate and the bearing plate (24) together form a side wall (4).

17. Coin-operated games machine as claimed in one of claims 12 to 16, characterised in that the assembly block (2) is provided with guide means (16, 16', 18; 21) and a spring catch (15) and in that a receiving frame (39) is provided which has, for each display apparatus (1) which is to be received, second guide means (41; 43) which match the first, and a retaining angle (44) which releasably holds the display apparatus (1) in the receiving frame (39).

## Revendications

1. Machine à sous comportant au moins un dispositif d'affichage (5) dans laquelle un organe d'entraînement électromécanique (28) déplace avec répétition cyclique des supports de symboles (35) derrière une fenêtre pouvant être regardée par le joueur, pour indiquer, en cas d'arrêt commandé aléatoirement, au moins un symbole comme résultat partiel de la partie, qui représente éventuellement le résultat d'une partie en combinaison avec d'autres symboles, caractérisée en ce que le dispositif d'affichage (1) comporte un ensemble tournant de panneaux rabattables (31) dont les panneaux rabattables (35) sont les supports de symboles, qui sont montée sur un moyen (32) pouvant être entraîné en rotation par l'organe d'entraînement (28) dans un seul sens, pour basculer d'une position montrant la face avant à une position montrant la face arrière à chaque passage d'un bec (7), en ce que le bec (7) comporte un trou (12) par lequel un courant d'air partant d'un ajustage est dirigé vers le panneau basculant à faire basculer, et en ce qu'il est prévu un bloc de montage (2) pour la réception de tous les organes (3 à 35, 37 à 38) du dispositif d'affichage (1).

2. Machine à sous selon la revendication 1, caractérisée en ce que le moyen (32) est formé par deux couronnes perforées (34) reliées rigidement entre elles par un manchon (33), et en ce que le panneau basculant (35) comporte des tourillons qui sont placés dans une paire de trous dont les trous des deux couronnes de trous sont en regard sur une parallèle à l'axe de rotation.

3. Machine à sous selon l'une des revendications précédentes, caractérisée par un cylindre circulaire creux formé sur le moyen (32), qui porte une couronne dentée d'entraînement et, à son extrémité opposée au moyen (32), un moyen de marquage, et en ce que l'extrémité du cylindre circulaire creux se déplace dans la fourche d'un dispositif d'accouplement à fourche (29) engendrant des impulsions de positionnement.

4. Machine à sous selon la revendication 2, caractérisée en ce que le moyen (32) est fabriqué, sous la forme d'une pièce d'un seul tenant moulée par injection.

5. Machine à sous selon l'une des revendications précédentes, caractérisée par une paroi de magasin (5) qui entoure concentriquement par rapport à l'axe de rotation de l'ensemble tournant les panneaux rabattables (35) ne se trouvant pas en position d'indication.

6. Machine à sous selon la revendication 5, caractérisée en ce que le rayon de la paroi (5) du magasin est supérieur au rayon du moyen et inférieur à la somme du rayon du moyen et de la longueur des côtés radiaux des panneaux rabattables.

7. Machine à sous selon l'une des revendication précédentes, caractérisée en ce que la paroi (5) du magasin comporte la formation du bec (7) dans la zone marginale, là où le panneau rabattable (35) se trouve dans sa position d'indication de face, et celle d'une rampe (8), là où le panneau rabattable (35) se trouve dans sa position d'indication de face arrière, la rampe (8) ayant une distance au moyen décroissante suivant son profil dans le sens de rotation.

8. Machine à sous selon l'une des revendications précédentes, caractérisée en ce que l'organe d'entraînement (28) peut progresser pas à pas, et en ce que le nombre de pas pour un basculement par incréments successifs est un nombre entier constant.

9. Machine à sous selon la revendication 8, caractérisée par un disque de support de réglage (23) qui supporte l'organe d'entraînement (28) en lui permettant de tourner autour de son axe de rotation.

10. Machine à sous selon la revendication 9, caractérisée en ce que l'organe d'entraînement (28) est un moteur pas à pas.

11. Machine à sous selon la revendication 9, caractérisée en ce que l'organe d'entraînement (28) est un électroaimant de levage dont l'armature agit sur un encliquetage directionnel à dents.

12. Machine à sous selon l'une des revendications précédentes, caractérisée en ce que le bloc de montage (2) ne sort pas, avec toutes ses formations et les parties qu'il supporte, d'un parallélépipède coupé obliquement en avant, et en ce que plusieurs dispositifs d'affichage (1) sont disposés en rangées contiguës et/ou superposées.

13. Machine à sous selon la revendication 11, caractérisée en ce que le bloc de montage (2) est produit sous la forme d'une pièce d'un seul tenant moulée par injection.

14. Machine à sous selon la revendication 12, caractérisée par une platine formant paroi latérale, vissée avec le bloc de montage (2) qui porte le dispositif d'accouplement à fourche (29), des composants de commande électroniques et au moins une barre de connexion.

15. Machine à sous selon les revendications précédentes, caractérisée par une plaque de support (24) formant paroi latérale, vissée avec le bloc de montage (2), pour l'organe d'entraînement (28) et le moyen (32) de l'ensemble tournant de panneaux rabattables (31).

16. Machine à sous selon les revendications 13 et 14 caractérisée en ce que la platine et la plaque de support (24) comblent ensemble une paroi latérale (4).

17. Machine à sous selon l'une des revendications 11 à 15 caractérisée en ce que le bloc de montage (2) comporte des moyens de guidage (16, 16', 18; 21) et un cliquet à ressort (15), et en ce qu'il est prévu un bâti de réception (39) qui comporte pour chaque dispositif d'affichage à réservoir (1) de seconds moyens de guidage (41;43), qui sont adaptés aux premiers, et qui comporte une cornière de retenue (44) qui tient de façon amovible le dispositif d'affichage (1) dans le bâti de réception (39.
